# FASCICULE DE BREVET EUROPEEN

(11) **EP 0 332 145 B1**
(45) Date de publication et mention de la délivrance du brevet: **04.08.1993**
(21) Numéro de dépôt: 89104014.9
(22) Date de dépôt: 07.03.1989
(51) Int. Cl.: H01H 3/30

(54) **Dispositif de commande d'un disjoncteur**
Steuervorrichtung eines Lastschalters
Control device for a circuit breaker

(30) Priorité: 09.03.1988 FR 8803028
(43) Date de publication de la demande: 13.09.1989
(73) Titulaire: GEC ALSTHOM SA, 75116 Paris (FR)
(72) Inventeur: Perret, Michel, Tramole F-38300 Bourgoin-Jallieu (FR)
(74) Mandataire: Weinmiller, Jürgen

(56) Documents cités:
- DE-A- 2 361 972

## Description

La présente invention concerne un dispositif de commande de disjoncteur, du type comprenant un ressort de déclenchement et un ressort d'enclenchement.

Dans un dispositif de ce type, un moteur fournit de l'énergie à un ressort d'enclenchement. Le ressort d'enclenchement fournit ensuite une partie de son énergie à un ressort de déolenchement ; ce transfert d'énergie nécessite la présence de divers organes mécaniques et en particulier d'une came qui en fin de transfert d'énergie, doit s'effacer pour permettre le fonctionnement ultérieur du ressort de déclenchement.

Ces organes mécaniques sont sujets à des jeux et à usure nécessitant des réglages et un entretien et possèdent un mauvais rendement. Il est souhaitable de remplacer les organes mécaniques de transfert par des moyens exempts de jeu et d'usure.

Il a été proposé, en particulier par le document DT 2361972A1 qui divulgue les éléments techniques du préambule de la revendication 1, de réaliser une commande dans laquelle le ressort d'enclenchement transmet une partie de son énergie au ressort de déclenchement par voie hydraulique. Mais la réalisation proposée est complexe et onéreuse.

Un but de l'invention est de réaliser un dispositif de commande dans lequel la majorité des pièces a un axe de symétrie commun, ce qui procure des avantages d' économie de réalisation et de montage.

Ce but est atteint selon l'invention en réalisant un dispositif tel que défini dans la revendication 1 ci-après.

L'invention sera bien comprise par la description ci-après d'un mode préféré de réalisation de l'invention, en référence au dessin annexé dans lequel :
- la figure 1 est une vue schématique en coupe axiale d'un dispositif de commande selon l'invention, le ressort de déclenchement étant débandé et le ressort d'enclenchement bandé.
- la figure 2 est une vue schématique du même dispositif de commande, en cours d'enclenchement.
- la figure 3 est une vue schématique du même dispositif de commande en fin de phase d'enclenchement.
- la figure 4 est une vue schématique du même dispositif de commande en fin de phase d'ouverture du disjoncteur, le ressort d'enclenchement détendu.
- la figure 5 est une vue schématique du même dispositif de commande avec ressorts d'enclenchement et de déclenchement bandés.

Dans la figure 1, on distingue une partie mobile 1 comprenant une tige 1A reliée à la tige de commande non représentée du disjoncteur à commander.

La partie mobile comprend en outre un cylindre 1B, de diamètre intérieur D1, munie d'une couronne extérieure 1C servant d'appui à une première extrémité d'un ressort 2 qui constitue le ressort de déclenchement.

L'autre extrémité du ressort s'appuie sur un bâti 3 servant également de pièce de guidage pour le cylindre 1B et la tige 1A. Une couronne 1D sur la tige 1A sert de butée de fin de course de la partie mobile lors de la phase de déclenchement du disjoncteur.

A l'intérieur du cylindre 1B peut coulisser une pièce 4 qui comprend un corps de révolution constitué d'un corps cylindrique ayant deux portions cylindriques coaxiales 4A, 4'A et d'un piston 4B. Le piston 4B délimite avec le cylindre 1B un volume variable V1. L'étanchéité du piston est obtenue grâce à un joint coulissant 5.

La portion cylindrique 4A, est guidée par une pièce fixe 7 solidaire du bâti du dispositif et portant une couronne 7A coulissant dans la portion cylindrique 4'A et servant d'une part d'appui à une première extrémité d'un second ressort 8 et d'autre part de fermeture étanche au volume V2 délimité par la portion cylindrique 4A et le piston 4B. Le diamètre D2 de la couronne 7A est égal au diamètre intérieur D1 du cylindre 1B. Pour cela, le diamètre de la portion cylindrique 4′A est supérieur à celui de la portion cylindrique 4A. L'étanchéité est assurée par un joint 9. Le ressort 8 est le ressort d'enclenchement ; sa seconde extrémité s'appuie sur le piston 4B.

Le piston 4B comporte une ouverture 10 pouvant être fermée par une valve 11 poussée par un ressort 12 s'appuyant sur la pièce fixe 7 et guidée par une tige 11A coulissant dans la pièce 7 de manière étanche grâce à un joint 7B.

Le piston 4B comprend en outre un clapet 13 autorisant le passage du volume V2 au volume V1 et interdisant le passage en sens inverse.

Les volumes V1 et V2 sont remplis d'un liquide 6 tel que l'huile de vérin.

On a représenté schématiquement :
- un moteur 15 entraînant une came 16 coopérant avec un ergot 4D du cylindre 4 pour assurer le réarmement de l'organe de commande,
- un électro-aimant 18 pour déplacer un organe d'accrochage coopérant avec la couronne 1C pour libérer le ressort de déclenchement 2,
- un électro-aimant 20 pour déplacer un organe d'accrochage coopérant avec un ergot 4C du cylindre 4 pour commander le fonctionnement du ressort d'enclenchement 8.

Le fonctionnement du dispositif de commande est décrit ci-après.

Dans la figure 1, le ressort de déclenchement est détendu (le disjoncteur est ouvert) et la butée 1D est en appui sur le bâti ; les volumes V1 et V2 sont emplis de liquide, la valve 11 est fermée par appui du ressort 12; le ressort 8 d'enclenchement est bandé et la portion cylindrique 4A est maintenue par l'accrochage de l'électro-aimant 20.

Pour comprimer le ressort de déclenchement 2, (qui a une force inférieure à celle du ressort d'enclenchement 8), on actionne l'électro-aimant 20 qui libère l'ergot 4C, le ressort 8 se détend (figure 2) et pousse le piston 4B qui, en s'appuyant sur le liquide du volume V1, entraîne la pièce mobile 1 qui provoque l'entraînement de la tige 1A (fermeture du disjoncteur) et la compression du ressort de déclenchement 2. Pendant cette phase, le ressort 12 à plaqué la valve contre son siège, assurant ainsi l'étanchéité du volume V1.

La course de la valve 11 est inférieure à la course de compression du ressort 8 ; dès que la course de la valve 11 est terminée, par contact d'une butée de fin de course 11A contre la pièce fixe 7, l'ouverture 10 est libérée et le liquide du volume V1 passe dans le volume V2. Le passage est accéléré grâce au vide qui s'est créé sous le piston 4B.

En fin de compression du ressort de déclenchement 2, la butée 1C de la pièce mobile dépasse l'organe d'accrochage de l'électro-aimant 18 ; puis la pièce mobile 1, sous l'action du ressort 2 revient légèrement en arrière et s'arrête, par sa butée 1C, sur l'organe d'accrochage de l'électro-aimant 18 (figure 3).

L'huile a complètement rempli le volume V2. Sa surface 22 est surmontée d'une hauteur de vide H égale à la course du piston, elle-même égale à la course de la tige 1A.

A partir de la position de la figure 3 (disjoncteur fermé, ressort de déclenchement bandé), il est possible soit d'opérer une manoeuvre d'ouverture du disjoncteur, soit d'opérer une mise en route du dispositif de réarmement 15, 16 pour rebander le ressort d'enclenchement 8.

La manoeuvre d'ouverture est décrite en référence à la figure 4.

L'électro-aimant 18 est actionné et libère l'accrochage de la butée 1C. Le ressort 2 se détend et entraîne la pièce mobile 1 solidaire de la tige de manoeuvre du disjoncteur.

En fin de course de la pièce 1, la butée 1D vient en appui sur le bâti 3.

Tous les ressorts sont détendus ; le liquide occupe tout le volume délimité par les pièces 1B, 4A et 7A. C'est d'ailleurs dans cette position qu'on a procédé au remplissage grâce à une ouverture 1E dans le fond du cylindre 1B fermée par un bouchon 23.

A partir de l'état représenté dans la figure 3 on peut opérer une mise en route du dispositif de réarmement 15, 16 comme il est montré dans la figure 5.

La came 16 entraîne la butée 4D provoquant le déplacement de la pièce 4 avec compression des ressorts 8 et 12 jusqu'à accrochage de la pièce 4 par sa butée 4C à l'électro-aimant 20.

Pendant cette opération, la valve 11 est à nouveau plaquée sur son siège, le liquide passant du volume V2 au volume V1 par le clapet 13.

Le niveau d'huile dans le volume V1 reste inchangé en raison de l'égalité des diamètres D1 et D2.

Dans la position de la figure 5, le disjoncteur est prêt à effectuer un cycle ouverture-fermeture-ouverture (OFO), la première ouverture se déroulant comme décrit en référence à la figure 4, la fermeture s'effectuant comme décrit en référence aux figures 2 et 3, la seconde ouverture s'opérant comme décrit en référence à la figure 4.

Le dispositif de l'invention permet d'atteindre les buts fixés et notamment une construction simple et fiable et de rendement élevé.

En effet toutes les pièces sont de révolution et la pression de l'huile lors de l'enclenchement est faible (quelques bars).

Le dispositif peut être couplé au dispositif de stockage d'énergie mécanique à force d'accrochage faible décrit dans la demande de brevet français n° 87 03 037 déposée le 17 mars 1987 au nom de la demanderesse.

## Revendications

1. Dispositif de commande mécanique pour disjoncteur comprenant un ressort d'enclenchement (8) et un ressort de déclenchement (2), le ressort d'enclenchement (8) ayant une force supérieure à celle du ressort de déclenchement (2), des moyens hydrauliques pour transmettre une partie de l'énergie du ressort d'enclenchement (8) audit ressort de déclenchement (2), et une pièce (1), mobile par rapport à un bâti fixe (3), et comportant une tige (1A) reliée à une tringle de manoeuvre du disjoncteur, caractérisé en ce que la tige (1A) est prolongée coaxialement par un cylindre (1B) fermé par un piston (4B) prolongé, du côté opposé à la tige (1A) et coaxialement à l'axe de celle-ci, par un corps cylindrique (4A, 4'A) pouvant coulisser de manière étanche autour d'une couronne (7A) solidaire dudit bâti (3), le ressort de déclenchement (2) entourant ledit cylindre (1B) et venant en appui d'une part sur ledit bâti (3) et d' autre part sur une couronne (1C) solidaire dudit cylindre (1B), le ressort d'enclenchement (8) étant placé à l'intérieur du corps cylindrique (4A, 4'A) et s'appuyant d'une part sur ledit piston (4B) et d'autre part sur ladite couronne (7A) solidaire du bâti (3), les volumes (V1, V2) intérieurs au cylindre (1B) et audit corps cylindrique (4A, 4'A) étant remplis d'un liquide (6) et pouvant être mis en communication d'une part par un orifice (10) dudit piston (4B) obturable par une valve (11) et d'autre part par un clapet (13) n'autorisant le passage du liquide que dans le sens du corps cylindrique (4A, 4'A) vers le cylindre (1B).

2. Dispositif selon la revendication 1, caratérisé en ce que le corps cylindrique comprend une portion cylindrique (4'A) dans laquelle coulisse ladite couronne (7A) solidaire du bâti (3) et dont le diamètre intérieur (D2) est égal au diamètre intérieur (D1) dudit cylindre (1B).

3. Dispositif selon l'une des revendications 1 et 2, caractérisé en ce que la valve (11) est placée à l'intérieur du corps cylindrique (4A, 4'A) et est plaquée contre son siège par un ressort (12) s'appuyant sur une partie fixe du bâti (3), la course de ce ressort (12) étant inférieure à la course du piston (4B) de manière à permettre l'ouverture de la valve en fin de phase de fermeture du disjoncteur.

4. Dispositif selon l'une des revendications 1 à 3, caractérisé en ce que le cylindre (1B) et le corps cylindrique (4A, 4'A) portent des moyens d'accrochage (1C, 4C) coopérant avec des organes de commande (18, 20), la couronne (1C) dudit cylindre (1B) constituant l'un desdits moyens d'accrochage, et en ce que le corps cylindrique (4A, 4'A) porte un ergot (4D) coopérant avec des organes de réarmement (15, 16).

## Claims

1. A mechanical control device for controlling a circuit breaker, said device comprising an engagement spring (8) and a disengagement spring (2), the force of the engagement spring exceeding that of the disengagement spring, further comprising hydraulic means for transmitting a portion of the energy in the engagement spring (8) to said disengagement spring (2) and a moving portion (1) with respect to a stationary frame (3), a rod (1A) being connected to the breaker actuation rod, the device being characterized in that the rod (1A) is extended coaxially by a cylinder (1B) which is closed by a piston (4B) that is extended by a cylindrical body (4A, 4'A) capable of sliding in sealed manner about a collar (7A) which is stationary relative to said frame (3), the disengagement spring (2) surrounding said cylinder (1B) and bearing firstly against said frame (3) and secondly against a collar (1C) fixed to said cylinder (1B), the engagement spring (8) being placed inside the cylindrical body (4A, 4'A) and bearing firstly against said piston (4B) and secondly on said collar (7A) which is fixed relative to said frame (3), with the inside volumes (V1, V2) of the cylinder (1B) and of said cylindrical body (4A, 4'A) being filled with a liquid (6) and being capable of being put into communication with each other firstly via an orifice in said piston (4B) which is closable by a valve (11), and secondly via a non-return valve (13) allowing liquid to pass only from the cylindrical body (4A, 4'A) towards the cylinder (1B).

2. A device according to claim 1, characterized in that the cylindrical body comprises a cylinder portion (4'A) in which said collar (7A) which is stationary relative to said frame (3) is slidably received, with the inside diameter (D2) of the cylindrical portion (4'A) being equal to the inside diameter (D1) of said cylinder (1B).

3. A device according to claim 1 or 2, characterized in that the valve (11) is placed inside the cylindrical body (4A, 4'A) and is pressed against its seat by a spring (12) bearing against a portion which is stationary relative to the frame (3), with the stroke of this spring (12) being less than the stroke of the piston (4B) so that the valve opens at the end of the circuit breaker closing stroke.

4. A device according to any one of claims 1 to 3, characterized in that the cylinder (1B) and the cylindrical body (4A, 4'A) carry latching means (1C, 4C) which cooperate with control members (18, 20), the collar (1C) of said cylinder (1B) constituting one of said latching means, and that the cylindrical body (4A, 4'A) is supplied with an abutment lug (4D) which co-operates with resetting members (15, 16).

## Patentansprüche

1. Mechanische Steuervorrichtung für einen Trennschalter mit einer Einschaltfeder (8) und einer Auslösefeder (2), wobei die Einschaltfeder (8) eine größere Federkraft als die Auslösefeder (2) besitzt, mit hydraulischen Mitteln, um einen Teil der Energie der Einschaltfeder (8) auf die Auslösefeder (2) zu übertragen, und mit einem bezüglich eines festen Gerüsts (3) beweglichen Bauteil (1), das eine Stange (1A) enthält, die mit einem Betätigungsgestänge des Trennschalters verbunden ist, dadurch gekennzeichnet, daß die Stange (1A) koaxial von einem Zylinder (1B) verlängert ist, der von einem Kolben (4B) verschlossen wird, wobei der Kolben auf der der Stange (1A) abgewandten Seite und koaxial zu dieser Stange in einem zylindrischen Körper (4A, 4'A) übergeht, der dicht um einen mit dem Gerüst (3) fest verbundenen Kragen (7A) herum gleiten kann, wobei die Auslösefeder (2) den Zylinder (1B) umgibt und sich einerseits auf dem Gerüst (3) und andererseits auf einem Kranz (1C) abstützt, der fest mit dem Zylinder (1B) verbunden ist, während die Einschaltfeder (8) in dem zylindrischen Körper (4A, 4'A) liegt und sich einerseits auf dem Kolben (4B) und andererseits au dem Kragen (7A) des Gerüsts (3) abstützt, wobei die Innenvolumina (V1, V2) des Zylinders (11) und des zylindrischen Körpers (4A, 4'A) mit einer Flüssigkeit (6) gefüllt sind und miteinander einerseits über eine durch ein Ventil (11) verschließbare Öffnung (10) im Kolben (4B) und andererseits über eine Rückschlagklappe (13) in Verbindung treten können, die den Durchgang der Flüssigkeit nur in Richtung vom zylindrischen Körper (4A, 4'A) zum Zylinder (1B) zuläßt.

2. Vorrichtung nach Anspruch 1, dadurch gekennzeichnet, daß der zylindrische Körper einen zylindrischen Abschnitt (4'A) enthält, in dem der mit dem Gerüst (3) fest verbundene Kragen (7A) gleitet und dessen Innendurchmesser (D2) gleich dem Innendurchmesser (D1) des Zylinders (1B) ist.

3. Vorrichtung nach einem der Ansprüche 1 und 2, dadurch gekennzeichnet, daß das Ventil (11) im zylindrischen Körper (4A, 4'A) angeordnet ist und der Ventilkörper von einer sich auf einem feststehenden Bereich des Gerüsts (3) abstützenden Feder (12) gegen seinen Sitz gedrückt wird, wobei der Hub dieser Feder (12) geringer als der des Kolbens (4B) ist, so daß am Ende des Schließens des Trennschalters das Ventil die Öffnung freigibt.

4. Vorrichtung nach einem der Ansprüche 1 bis 3, dadurch gekennzeichnet, daß der Zylinder (1B) und der zylindrische Körper (4A, 4'A) Anschlagmittel (1C, 4C) aufweisen, die mit Steuerorganen (18, 20) zusammenwirken, wobei der Kranz (1C) des Zylinders (1B) eines der Anschlagmittel bildet, und daß der zylindrische Körper (4A, 4'A) einen Vorsprung (4D) aufweist, der mit Spannorganen (15, 16) zusammenwirkt.
